# FASCICULE DE BREVET EUROPEEN

(11) **EP 0 452 185 B1**
(45) Date de publication et mention de la délivrance du brevet: **13.03.1996**
(21) Numéro de dépôt: 91400844.6
(22) Date de dépôt: 28.03.1991
(51) Int. Cl.: D06C 21/00

(54) **Courroie sans fin coopérant avec au moins un cylindre pour rétrécir un matériau en feuille interposé entre courroie et cylindre, et machine à rétrécir les tissus équipée de cette courroie**
Endloses Transportband für eine Schrumpfvorrichtung
Endless conveyor belt for a shrinking machine

(30) Priorité: 12.04.1990 FR 9004750
(43) Date de publication de la demande: 16.10.1991
(73) Titulaire: ROLLIN S.A., F-68700 Cernay (FR)
(72) Inventeur: Rich, Gérard, F-68500 Orschwihr (FR); Zimmermann, Gilbert, F-68700 Steinbach (FR)
(74) Mandataire: Durand, Yves Armand Louis

(56) Documents cités:
- EP-A- 0 295 354
- EP-A- 0 351 482
- FR-A- 1 425 075
- GB-A- 899 545
- GB-A- 1 390 603

## Description

La présente invention a essentiellement pour objet une courroie sans fin coopérant avec au moins un cylindre pour rétrécir un matériau en feuille tel que par exemple tissu ou papier, interposé entre la courroie et le cylindre.

Elle vise également une machine à rétrécir les tissus ou autres matériaux équipée de cette courroie.

On connaît depuis longtemps des machines à rétrécir les tissus comprenant notamment un poste de retrait où le tissu est entraîné par passage entre un cylindre chauffant et une courroie sans fin formant en quelque sorte un manchon passant autour d'une pluralité de rouleaux et entraînant le tissu qui peut glisser sur le cylindre chauffant.

Toutefois, les courroies ou manchons utilisés jusqu'à présent dans les machines à rétrécir du genre ci-dessus étaient généralement réalisés en une matière unique et présentaient notamment l'inconvénient de ne permettre qu'un rétrécissement limité du tissu, c'est-à-dire un rétrécissement ne pouvant pas dépasser un certain seuil, ce qui peut être désavantageux pour certains types de tissu nécessitant un retrait élevé.

On connaît également d'après le document EP-A-0351482 une courroie sans fin pour rétrécir les tissus du type décrit dans le préambule de la revendication 1 et dont la couche en regard du tissu à rétrécir est en feutre ou en poils, tandis que l'autre couche est pratiquement inextensible et comporte une armature de fibres de renforcement.

La présente invention a pour but de proposer une courroie sans fin perfectionnée et pouvant conférer au tissu ou à un autre matériau en feuille un retrait beaucoup plus important et plus fiable que celui procuré par les courroies sans fin connues.

A cet effet, l'invention a pour objet une courroie sans fin destinée à coopérer avec au moins un cylindre pour rétrécir un matériau en feuille tel que tissu, papier ou autre, interposé entre courroie et cylindre, et ce sous l'effet d'un changement de courbure de la courroie entraînant ce matériau, ladite courroie étant réalisée en au moins deux couches ayant une élasticité différente et dont l'une située du côté du matériau en feuille est en une matière élastique, caractérisée en ce que les couches sont toutes les deux en une matière élastomère et possèdent un module d'élasticité compris entre 0,1 et 10 MPa, la couche située du côté du matériau en feuille possédant un module d'élasticité plus petit que celui de l'autre couche constituant la partie restante de la courroie.

Suivant une autre caractéristique de l'invention, une matière formant une âme, éventuellement renforcée par des fibres, est prévue entre les deux couches précitées de la courroie.

Suivant encore une autre caractéristique de la courroie selon l'invention, l'épaisseur de chacune des deux couches de la courroie est comprise entre environ 1 et 50 mm, tandis que l'épaisseur de l'âme est comprise entre environ 0 et 50 mm.

On précisera encore ici que cette courroie peut comprendre un relief, tel que crantage, gauffrage, rainurage ou analogue, sur sa surface opposée à celle en contact avec le matériau en feuille.

L'invention vise encore une machine à rétrécir les tissus ou autres matières comprenant notamment un poste de retrait avec courroie sans fin entraînant le tissu et coopérant avec un cylindre chauffant, cette machine étant caractérisée en ce que ladite courroie sans fin répond à l'une ou l'autre des caractéristiques ci-dessus.

Mais d'autres caractéristiques et avantages de l'invention apparaîtront mieux dans la description détaillée qui suit et se réfère aux dessins annexés, donnés uniquement à titre d'exemple et dans lesquels.

La figure 1 est une vue schématique et en élévation d'une machine à rétrécir les tissus comprenant notamment un poste de retrait équipé d'une courroie conforme à l'invention.

La figure 2 est une vue en coupe transversale de cette courroie.

On voit sur la figure 1 une machine connue en soi permettant le rétrécissement par compression des tissus, c'est-à-dire le tassement des fils de trame et de chaîne pour assurer en quelque sorte un blocage du tissu. Ainsi, le tissu acquiert une très grande stabilité dimensionnelle caractérisée par une permanence et un maintien de la forme et de la taille de l'article confectionné avec ce tissu.

Le tissu se présente sous la forme d'une bande repérée en T sur la figure 1 et est tout d'abord humidifié au poste 1 par de la vapeur et/ou de l'eau pulvérisée par des buses ou analogues 2.

Le tissu passe ensuite sur un appareil 3 d'un type connu en soi et conférant à la bande de tissu T une largeur constante et apte à permettre le passage de ladite bande dans un poste de retrait repéré d'une manière générale en 23.

Ce poste de retrait comprend essentiellement un cylindre chauffant 4 coopérant, comme représenté, avec une courroie sans fin 5 formant un manchon et passant autour de trois rouleaux 6, 7 et 8. La bande de tissu T passe entre le cylindre chauffant 4 et la courroie 5 qui, par sa surface externe 5a, entraîne ladite bande qui peut glisser sur la périphérie du cylindre 4. Plus précisément, la courroie 5 tourne autour du cylindre chauffant 4 en étant guidée par les rouleaux, 6, 7 et 8 qui infléchissent son parcours. Le rouleau 6 d'entrée du tissu est actionnable par un système de mise en pression (non représenté) qui applique la courroie 5 contre le cylindre 4. Le rouleau 8 placé à la sortie de la bande de tissu T du poste de retrait 23, est dégagé du cylindre 4 et permet le réglage en tension de la courroie 5 en utilisation. Enfin, le rouleau intermédiaire 7 est positionné en partie basse du poste de retrait 23, comme on le voit bien sur la figure 1.

Comme on le comprend, la bande de tissu T est entraînée au point de compression P du rouleau d'entrée 6 entre la surface externe 5a de la courroie 5 et la périphérie du cylindre chauffant 4. C'est à ce niveau là, c'est-à-dire au-delà du point de compression P, que s'effectue le retrait du tissu en raison de l'inversion de la courbure de la courroie 5. On voit en effet sur la figure 1 que la surface externe 5a de la bande de tissu T au-dessus du rouleau d'entrée 6 est courbée convexe, alors qu'elle est courbée concave au-delà du point P, de sorte que le tissu accroché sur la surface 5a va se rétrécir à cet endroit du fait du "rétrécissement élastique" engendré par la mise en forme concave de la surface externe 5a de la courroie 5.

La progression du tissu entre cette courroie 5 et le cylindre chauffé 4 assurera une première fixation du nouvel arrangement des fils de chaîne et de trame du tissu précédemment rétréci.

Ensuite, la bande de tissu T quitte le poste de retrait 23 pour parvenir à un poste de calandrage 9 qui permet de sécher la bande de tissu et surtout de parachever sa fixation et donc de figer l'arrangement rétréci des fils de chaîne et de trame de la bande de tissu.

Revenant au poste de retrait 23, il est important d'observer ici que le rétrécissement provoqué par le changement de courbure de la courroie comme expliqué au début de cette description était limité en raison du fait que la courroie ou manchon était réalisé en une matière unique.

Conformément à l'invention, et comme on le voit sur la figure 2, la courroie sans fin 5 ou manchon est réalisé en deux matières dont l'une est plus souple que l'autre. Plus précisément, la fraction d'épaisseur ou couche 10 de la courroie 5 située du côté de la bande de tissu ou autre matière analogue et comportant par conséquent la surface externe 5a précédemment mentionnée, est plus souple que l'autre matière constituant l'autre fraction d'épaisseur ou couche 11 formant en quelque sorte la surface interne de la courroie 5 ou manchon.

Bien que cela ne soit pas obligatoire, on peut prévoir entre les deux fractions d'épaisseur ou couches 10, 11 une matière supplémentaire formant âme de la courroie 5, laquelle âme peut être éventuellement renforcée par des fibres.

Les deux couches 10, 11 sont en un élastomère possédant par conséquent un module d'élasticité différent et qui peut être compris entre 0,1 et 10 MPa.

L'épaisseur des deux couches 10, 11 peut être variable en fonction de la nature du tissu à traiter et peut être comprise entre par exemple 1 et 50 mm.

Si l'âme 12 est présente, son épaisseur peut être comprise entre environ 0 et 50 mm.

Egalement, la couche interne 11 de la courroie 5 peut comporter des reliefs formant par exemple un crantage, un gauffrage, un rainurage ou analogue, sur sa surface 11a opposée à la surface externe 5a en contact avec le tissu ou analogue T, comme on l'a montré schématiquement en 13. Ainsi, on obtiendra avantageusement un bon accrochage du manchon formant la courroie 5 sur les rouleaux 6, 7 et 8, ce qui ne peut qu'améliorer l'efficacité du poste de rétrécissement 23.

Mais il est surtout important d'observer que, grâce à la prévision de deux couches ou épaisseurs 10, 11 de souplesse différente pour la courroie 5, cette courroie possèdera des propriétés d'élasticité différentielles et adaptées au matériau en feuille, tel que tissu, papier ou analogue, que l'on veut rétrécir.

Plus précisément, lorsque la courroie 5 ou manchon effectue une courbe, on obtiendra une déformation plus grande de la surface externe 5a de la couche 10, par le fait que la couche 10 est associée à une couche 11 qui est plus dure, alors que si, comme dans l'art antérieur, le manchon était réalisé en une matière unique, on obtiendrait une déformation moins importante de la surface externe 5a dans les courbes.

C'est dire qu'avec la courroie selon l'invention, pour une longueur donnée de tissu passant sur le rouleau d'entrée 6 du poste de retrait 23, on obtient après le point de compression P, c'est-à-dire au niveau du changement de courbure du manchon, un retrait du tissu qui avec la courroie selon l'invention est nettement supérieur à celui qu'on obtiendrait avec une courroie en une matière unique.

Naturellement, l'importance du retrait sur le tissu est fonction des épaisseurs et modules d'élasticité relatifs des deux couches ou fractions d'épaisseur 10,11 de la courroie 5.

L'âme 12 de la courroie 5 pourrait être présente ou absente, et les épaisseurs ou les modules d'élasticité différents des deux couches 10 et 11 peuvent être quelconques et adaptés aux matériaux en feuille, tels que tissus, papiers ou analogues, que l'on veut rétrécir.

## Revendications

1. Courroie sans fin destinée à coopérer avec au moins un cylindre pour rétrécir un matériau en feuille (T) tel que tissu, papier ou autre, interposé entre courroie (5) et cylindre (4), et ce sous l'effet d'un changement de courbure de la courroie entraînant ce matériau, ladite courroie (5) étant réalisée en au moins deux couches (10, 11) ayant une élasticité différente et dont l'une (10) située du côté du matériau en feuille (T) est en une matière élastique, caractérisée en ce que les couches (10, 11) sont toutes les deux en une matière élastomère et possèdent un module d'élasticité compris entre 0,1 et 10 MPa, la couche (10) située du côté du matériau en feuille (T) possédant un module d'élasticité plus petit que celui de l'autre couche (11) constituant la partie restante de la courroie (5).

2. Courroie selon la revendication 1, caractérisée en ce qu'entre les deux couches précitées (10, 11) est prévue une matière formant une âme (12) éventuellement renforcée par des fibres.

3. Courroie selon la revendication 1 ou 2, caractérisée en ce que l'épaisseur de chacune des deux couches (10, 11) de la courroie (5) est comprise entre environ 1 et 50 mm, tandis que l'épaisseur de l'âme (12) est comprise entre environ 0 et 50 mm.

4. Courroie selon l'une des revendications 1 à 3, caractérisée en ce qu'elle comprend un relief, tel que crantage, gaufrage, rainurage ou analogue (13) sur sa surface (11a) opposée à celle (5a) en contact avec le matériau en feuille (T).

5. Machine à rétrécir les tissus ou autres matières comprenant un poste de retrait (23) avec courroie sans fin (5) entraînant le tissu (T) et coopérant avec un cylindre chauffant (4), caractérisée en ce que ladite courroie sans fin est une courroie suivant l'une quelconque des revendications 1 à 4.

## Patentansprüche

1. Zur Zusammenwirkung mit wenigstens einem Zylinder bestimmtes endloses Band, um ein zwischen dem Band (5) und dem Zylinder (4) gefügtes Folienmaterial (T), wie Stoff, Papier oder anderes einzuschrumpfen und dies unter der Wirkung einer Krümmungsänderung des dieses Material mitnehmenden Bandes, wobei das besagte Band (5) aus wenigstens zwei Schichten (10, 11) mit unterschiedlicher Elastiszität gefertigt wird, deren die zum Folienmaterial (T) hin gelegene eine Schicht (10) aus einem elastischen Werkstoff besteht, dadurch gekennzeichnet, dass die Schichten (10, 11) alle beiden aus einem Elastomerwerkstoff bestehen und einen zwischen 0, 1 und 10 MPa liegenden Elaszitätsmodul besitzen, wobei die zum Folienmaterial (T) hin gelegene Schicht (10) einen kleineren Elastizitätsmodul als derjenige der anderen den restlichen Teil des Bandes (5) bildenden Schicht (11) besitzt.

2. Band nach Anspruch 1, dadurch gekennzeichnet, dass zwischen den beiden vorgenannten Schichten (10, 11) ein eine gegebenenfalls mit Fasern verstärkte Seele (12) bildender Werkstoff vorgesehen ist.

3. Band nach Anspruch 1 oder 2, dadurch gekennzeichnet, dass die Dicke jeder der beiden Schichten (10, 11) des Bandes (5) zwischen ungefähr 1 und 50 mm liegt, während die Dicke der Seele (12) zwischen ungefähr 0 und 50 mm liegt.

4. Band nach einem der Ansprüche 1 bis 3, dadurch gekennzeichnet, dass es auf ihrer Oberfläche (11a) die der sich in Berührung mit dem Folienmaterial (T) befindenden Oberfläche (5a) entgegengesetzt it, eine erhabene Gestaltung, wie Rastung, Prägung, Fugen oder dergleichen (13) aufweist.

5. Maschine zum Einschrumpfen von Stoffen oder anderen Materialien mit einer Einschrumpfungsstation (23) mit einen Stoff (T) antreibenden und mit einem erwärmenden Zylinder (4) zusammenwirkenden Band, dadurch gekennzeichnet, dass das besagte endlose Band ein Band gemäß ihrgenwelchem der Ansprüche 1 bis 4 ist.

## Claims

1. Endless belt adapted to co-operate with at least one cylinder for narrowing a sheet material (T) such as a fabric, a paper or others interposed between the belt (5) and the cylinder (4) and this under the effect of a change in curvature of the belt carrying this material along, the said belt (5) being made of at least two layers (10, 11) having a different elasticity and one (10) of which located towards the sheet material (T) is of an elastic material, characterized in that the layers (10, 11) are both made from an elastomer material having a modulus of elasticity lying between 0.1 and 10 MPa, the layer (10) located towards the sheet material (T) having a smaller modulus of elasticity than that of the other layer (11) constituting the remaining portion of the belt (5).

2. Belt according to claim 1, characterized in that between both aforesaid layers (10, 11) is provided a web (12) possibly reinforced with fibers.

3. Belt according to claim 1 or 2, characterized in that the thickness of each one of the two layers (10, 11) of the belt (5) lies between about 1 and 50 mm whereas the thickness of the web (12) lies between about 0 and 50 mm.

4. Belt according to one of claims 1 to 3, characterized in that it comprises an embossing such as a serration, corrugation, grooving or the like (13) on its surface (11a) opposite to that (5a) in contact with the sheet material (T).

5. Machine for narrowing the fabrics or other materials comprising a shrinking station (23) with an endless belt (5) driving the fabric (T) and co-operating with a heating cylinder (4), characterized in that the said endless belt is a belt according to any one of claims 1 to 4.
